# EUROPÄISCHE PATENTSCHRIFT

(11) **EP 4 211 415 B1**
(45) Veröffentlichungstag und Bekanntmachung des Hinweises auf die Patenterteilung: **20.11.2024**
(21) Anmeldenummer: 21769933.9
(22) Anmeldetag: 26.08.2021
(51) Int. Cl.: F28D 7/00, F28D 7/08, F28D 7/16, F28F 1/10

(54) **WÄRMETAUSCHER**
HEAT EXCHANGER
ÉCHANGEUR DE CHALEUR

(30) Priorität: 11.09.2020 DE 102020123751
(43) Veröffentlichungstag der Anmeldung: 19.07.2023
(73) Patentinhaber: Pügerl, Maximilian, 94356 Kirchroth (DE)
(72) Erfinder: Pügerl, Maximilian, 94356 Kirchroth (DE)
(74) Vertreter: advotec.
(86) Internationale Anmeldenummer: PCT/EP2021/073576
(87) Internationale Veröffentlichungsnummer: WO 2022/053324

(56) Entgegenhaltungen:
- EP-A1- 2 851 118
- WO-A2-2005/021122
- CN-A- 105 928 394
- DE-A1- 102012 204 439
- DE-T2- 68 905 806
- JP-A- H0 377 636
- US-A1- 2015 233 588
- US-A1- 2019 154 300
- US-B2- 9 523 538

## Beschreibung

Die vorliegende Erfindung betrifft einen Wärmetauscher mit einem Wärmetauscherrohr. Ferner betrifft die Erfindung eine Verdampfungsvorrichtung, umfassend einen Wärmetauscher. Außerdem betrifft die Erfindung eine Wärmetauschervorrichtung, umfassend einen Wärmetauscher. Darüber hinaus betrifft die Erfindung eine Anlage, umfassend mindestens eine Verdampfungsvorrichtung und/oder mindestens eine Wärmetauschervorrichtung. Überdies betrifft die Erfindung einen Behälter umfassend einen Wärmetauscher und ein Wasserbecken mit einem Behälter.

Wärmetauscher sind seit Langem aus dem Stand der Technik bekannt. Mittels der bekannten Wärmetauscher kann thermische Energie von einem Stoffstrom auf einen anderen übertragen werden.

DE 689 05 806 T2, US 2019/154300 A1, DE 10 2012 204439 A1, CN 105 928 394 A und JP H03 77636 A beschreiben Wärmetauscher, umfassend ein Wärmetauscherrohr und eine Vielzahl von das Wärmetauscherrohr durchdringenden und voneinander beabstandeten Rohren.

Nachteilig bei den bekannten Wärmetauschern ist, dass sie über einen Wirkungsgrad verfügen, der noch verbesserbar ist.

Der vorliegenden Erfindung liegt die Aufgabe zugrunde, die oben geschilderten Nachteile aus dem Stand der Technik zu überwinden.

Diese Aufgabe wird erfindungsgemäß durch einen Wärmetauscher der eingangs genannten Art gelöst, wobei der Wärmetauscher ein Wärmetauscherrohr und eine Vielzahl von das Wärmetauscherrohr durchdringenden und voneinander beabstandeten Rohren umfasst, wobei das Wärmetauscherrohr entsprechend der Anzahl an Rohren eine doppelte Anzahl an Öffnungen aufweist, wobei jeweils ein Rohr durch zwei dieser Öffnungen geführt ist bzw. sich durch zwei dieser Öffnungen erstreckt bzw. beide Öffnungen miteinander verbindet und wobei die Rohre beidseitig über ihre Endrohrstutzen mit dem Wärmetauscherrohr verbunden sind, wobei die Rohre im Wärmetauscherrohr helixförmig angeordnet sind.

Dabei kann das Wärmetauscherrohr zum Erwärmen, Erhitzen und/oder Verdampfen von einem das Wärmetauscherrohr umgebenden Fluid, wie bspw. Wasser, Luft oder dergleichen, verwendet werden. Vorzugsweise ist das Fluid eine Flüssigkeit.

Ein Verbinden der Endrohrstutzen mit dem Wärmetauscherrohr erfolgt im Bereich der Öffnungen des Wärmetauscherrohrs. Die Endrohrstutzen können am Wärmetauscherrohr angeschlossen bzw. mit diesem verbunden sein. Die innere Mantelfläche der Rohre kann mit der äußeren verbleibenden Mantelfläche des Wärmetauscherrohrs eine gemeinsame Mantel- bzw. Oberfläche ausbilden. Vorzugsweise dienen die Öffnungen damit der, insbesondere endrohrseitigen, Aufnahme der Rohre.

Ein im Wärmetauscher geführtes Fluid kann eine Flüssigkeit, Wasser oder dergleichen sein. Vorzugsweise ist das Fluid im Wärmetauscherrohr Luft.

Bei dem erfindungsgemäßen Wärmetauscher ist durch die Verwendung der das Wärmetauscherrohr durchdringenden Rohre eine Möglichkeit geschaffen, die Oberfläche des Wärmetauscherrohrs nach außen hin zu vergrößern. Hierdurch kann erreicht werden, dass erwärmte bzw. heiße Fluid (bspw. Luft) im Wärmetauscherrohr an die Rohre gelangt und die Luft dabei einen Dralleffekt erfährt.

Der Wärmeaustausch ist über die vielen Rohren am größten, da dort der Wärmeaustausch am effektivsten ist und eine zusätzliche Zirkulation in einem den Wärmetauscher umgebenden Fluid entsteht. Die Luft im Wärmetauscherrohr kommt dabei mit der Mantelfläche des Wärmetauscherrohrs, die durch die Vielzahl von Rohren vergrößert ist, in Kontakt und überträgt die Wärme in die das Wärmetauscherrohr des Wärmetauschers umgebende Fluid (bspw. Flüssigkeit).

Somit lässt sich der Wirkungsgrad des Wärmetauschers verbessern.

Die Mantelfläche des Wärmetauschers erhöht sich erheblich bei der Verwendung von wenig zu erhitzendem Fluid.

Ein Wärmeaustausch ist bei der Verwendung der Vielzahl von Rohren am größten, da dort der Wärmeaustausch am effektivsten ist und eine zusätzliche Zirkulation des den Wärmetauscher umgebenden Fluids entsteht, was durch Tests bestätigt wurde.

Unter einer Vielzahl von Rohren kann auch eine Vielzahl an Rohren verstanden werden. Unter einem Wärmetauscherrohr kann auch ein Rohrkanal verstanden werden.

Bei den das Wärmetauscherrohr durchdringenden Rohren handelt es sich um Rohre, die innerhalb des Wärmetauschers angeordnet sind bzw. die durch den Wärmetauscher geführt sind. Die Rohre können hohl, insbesondere hohlzylindrisch ausgebildet sein. Insbesondere sind die Rohre als Rundrohre oder Vierkantrohre ausgebildet. Weitere Ausbildungsformen sind denkbar.

Fluid, insbesondere in Form von Luft, kann bspw. mittels eines eingangsseitig am Wärmetauscherrohr angeordneten Brenners erhitzt werden, wobei der Wärmetauscher eingerichtet ist, das ihn umgebende Fluid, bspw. in einem Behälter, zu erwärmen. Zusätzlich kann ausgangsseitig am Wärmetauscher ein Lüfter angeordnet werden, damit der Brenner die Luft nicht durch den Wärmetauscher schieben muss, sondern sie gezogen wird.

Eine Verbindung der Endrohrstutzen mit dem Wärmetauscherrohr ist fluiddicht ausgeführt bzw. ausgebildet. Durch eine fluiddichte Ausführung kann eine Mischung von bspw. Luft im Wärmetauscherrohr mit dem zu erwärmenden, zu erhitzenden oder zu verdampfenden Fluid unterbunden werden.

Der Wärmetauscher kann ein Verdampfer sein und das Wärmetauscherrohr kann ein Verdampfungsrohr sein.

Vorzugsweise sind die Öffnungen diametral angeordnet und/oder es verlaufen Mittellängsachsen der Rohre orthogonal zur Mittellängsachse des Wärmetauscherrohrs. Durch diese Anordnung lässt sich der Dralleffekt der heißen Luft im Wärmetauscher weiter verstärken.

Unter einer diametralen Anordnung kann eine Anordnung verstanden werden, bei der die Mittellängsachsen der Rohre die Mittellängsachse des Wärmetauscherrohrs lotrecht schneiden. Mit anderen Worten verläuft die Mittellängsachse der jeweiligen Rohre durch den Mittelpunkt des Wärmetauscherrohrs. Hierdurch ist eine symmetrische Orientierung der Rohre relativ zum Wärmetauscherrohr erzielbar.

Die Rohre im Wärmetauscher sind helixförmig angeordnet. Durch diese Anordnung lässt sich der Dralleffekt der heißen Luft im Wärmetauscher zusätzlich verstärken.

Unter einer helixförmigen Anordnung kann auch eine Anordnung verstanden werden, die helixartig, schraubenartig, schraubenförmig, wendelartig, wendelförmig, spiralartig oder spiralförmig ist.

Die Rohre können im Wärmetauscherrohr einer helixförmigen Anordnung folgend zueinander versetzt angeordnet sein.

Wenn die einzelnen Rohre im Wärmetauscherrohr helixförmig zueinander angeordnet sind, sind vorzugsweise die Öffnungen im Wärmetauscherrohr einander gegenüberliegend angeordnet.

Alternativ können die Rohre auch schief durch das Wärmetauscherrohr geführt werden. Mit anderen Worten spannen die Mittellängsachsen der Rohre zur Mittellängsachse des Wärmetauscherrohrs einen Winkel auf.

Bevorzugt sind in bzw. entlang einer axialen Erstreckungsrichtung des Wärmetauscherrohrs die Rohre in einem Winkel α im Bereich von 15° bis 25°, insbesondere bei 20°, zueinander versetzt angeordnet. Bei dieser Anordnung haben sich verstärkte Dralleffekte der Luft im Wärmetauscher an den Rohren ergeben.

Bei einer weiteren bevorzugten Ausführungsform des erfindungsgemäßen Wärmetauschers liegt ein Durchmesser der Rohre im Bereich von 1/6 bis 1/2, insbesondere bei 1/4 des Durchmessers des Wärmetauscherrohrs. Bei dieser Anordnung haben sich verstärkte Dralleffekte der Luft im Wärmetauscher an den Rohren ergeben. Besonders bevorzugt kragen die Endrohrstutzen endseitig am Wärmetauscherrohr aus. Hierdurch ist eine Befestigung bzw. Fixierung der Rohre am Wärmetauscherrohr einfach ausführbar.

Weiter bevorzugt ist eine Verbindung zwischen den Endrohrstutzen und dem Wärmetauscherrohr eine Schweißverbindung, eine Walzverbindung, eine Lötverbindung, eine Klebeverbindung oder eine Pressverbindung. Damit werden einfache Verfahren bereitgehalten, um eine feste und fluiddichte Verbindung zu erzielen.

Besonders bevorzugt umfasst das Wärmetauscherrohr drei Rohrabschnitte, wobei ein zweiter Rohrabschnitt einen ersten Rohrabschnitt und einen dritten Rohrabschnitt miteinander verbindet und wobei der erste Rohrabschnitt und der dritte Rohrabschnitt parallel zueinander angeordnet sind.

Unter dem ersten Rohrabschnitt kann ein brennrohrseitiger Rohrabschnitt oder ein Brennrohr verstanden werden. Unter dem zweiten Rohrabschnitt kann ein Verbindungsrohr verstanden werden. Unter dem dritten Rohrabschnitt kann ein lüfterseitiger Rohrabschnitt oder ein Lüfterrohr verstanden werden.

Alternativ kann das Wärmetauscherrohr auch einteilig ausgebildet sein. Dabei kann ein erster Endabschnitt des Wärmetauscherrohrs parallel zu einem zweiten Endabschnitt des Wärmetauscherrohrs angeordnet sein. Das Wärmetauscherrohr weist dann eine entsprechende Krümmung oder Biegung auf.

Vorzugsweise umfasst der Wärmetauscher eine Anschlussplatte zur Verbindung mit einer Wärmetauschervorrichtung und/oder einer Verdampfungsvorrichtung. Durch das Vorsehen der Anschlussplatte ist es möglich, den Wärmetauscher in die Verdampfungsvorrichtung als auch in eine Wärmetauschervorrichtung einzubringen. Vorausgesetzt wird hier, dass sowohl die Verdampfungsvorrichtung als auch die Wärmetauschervorrichtung eine entsprechende Ausgestaltung zur Aufnahme der Anschlussplatte aufweist.

Besonders bevorzugt weist die Anschlussplatte zwei Öffnungen zur Aufnahme des ersten Rohrabschnitt und des dritten Rohrabschnitts auf.

Dabei kann das Wärmetauscherrohr derart ausgebildet sein, dass der erste Rohrabschnitt des Wärmetauscherrohrs durch eine erste Öffnung der Anschlussplatte geführt ist und der dritte Rohrabschnitt des Wärmetauscherrohrs durch eine zweite Öffnung der Anschlussplatte geführt ist. Hierdurch ist es möglich, den ersten Rohrabschnitt des Wärmetauscherrohrs und den dritten Rohrabschnitt des Wärmetauscherrohrs durch ein und dasselbe Bauteil zu führen.

Vorzugsweise weist das Wärmetauscherrohr einen 180°-Bogen oder einen Mehrfachknick auf.

Weiter bevorzugt umfasst der zweite Rohrabschnitt ein zusätzliches Rohr, das wenigstens den brennrohrseitigen Rohrabschnitt und den lüfterseitigen Rohrabschnitt mantelseitig durchdringt und innerhalb des zweiten Rohrabschnitts verläuft bzw. angeordnet ist.

Soll der erfindungsgemäße Wärmetauscher zum Erwärmen eines flüssigen Mediums, insbesondere zur Erwärmung von Wasser verwendet werden, ist es vorteilhaft, wenn das Wärmetauscherrohr in einem Rohr mit größerem Durchmesser untergebracht ist, in welchem das zu erwärmende flüssige Medium fließt und dabei das Wärmetauscherrohr umströmt.

Besonders bevorzugt umfasst der Wärmetauscher einen zwei Öffnungen aufweisenden Flansch zur Verbindung mit einem Gasbrenner und einem Lüfter, wobei der Flansch endseitig der Rohrabschnitte des Wärmetauscherrohrs angeordnet ist. Hierzu können am Flansch ein Gasbrenneranschluss und ein Lüfteranschluss angeordnet sein.

Vorzugsweise umfasst der Wärmetauscher einen Gasbrenner und einen Lüfter, wobei der Gasbrenner an der Gasbrenneröffnung angeschlossen ist und der Lüfter an der Lüfteröffnung angeschlossen ist.

Ganz besonders bevorzugt ist eine Wärmetauschereinheit mit einem Wärmetauscher, wie oben beschrieben, vorgesehen. Die Wärmetauschereinheit kann einen Gasbrenner und einen Lüfter umfassen, wobei der Gasbrenner an der Gasbrenneröffnung des Wärmetauschers angeschlossen ist und der Lüfter an der Lüfteröffnung des Wärmetauschers angeschlossen ist.

Die vorliegende Erfindung betrifft ferner eine Verdampfungsvorrichtung mit einem Gehäuse, einem Kondensator und mindestens einem Wärmetauscher, wie oben beschrieben.

Vorzugsweise umfasst das Gehäuse mindestens eine Öffnung zum Einbringen des Wärmetauschers in die Verdampfungsvorrichtung und/oder zur Aufnahme der Anschlussplatte des Wärmetauschers. Hierdurch ist der Wärmetauscher auf einfache Weise durch die Öffnung des Gehäuses einbringbar und über die Anschlussplatte am Gehäuse fixierbar und/oder positionierbar. Bevorzugt umfasst die Verdampfungsvorrichtung einen Gasbrenner und/oder einen Lüfter.

Die vorliegende Erfindung betrifft ferner eine Wärmetauschervorrichtung mit einem Gehäuse und mindestens einem Wärmetauscher, wie oben beschrieben.

Vorzugsweise umfasst das Gehäuse mindestens eine Öffnung zum Einbringen des Wärmetauschers in die Wärmetauschervorrichtung und/oder zur Aufnahme der Anschlussplatte des Wärmetauschers. Hierdurch ist der Wärmetauscher auf einfache Weise durch die Öffnung des Gehäuses einbringbar und über die Anschlussplatte am Gehäuse fixierbar und/oder positionierbar. Bevorzugt umfasst die Wärmetauschervorrichtung einen Gasbrenner und/oder einen Lüfter.

Die vorliegende Erfindung betrifft überdies eine Anlage, umfassend mindestens eine Verdampfungsvorrichtung und/oder mindestens eine Wärmetauschervorrichtung.

Prinzipiell können mit der Anlage Fluide, insbesondere Flüssigkeiten erwärmt bzw. erhitzt und/oder verdampft werden.

Vorzugsweise weist die Anlage einen Rahmen oder ein Gestell zur Aufnahme der Vorrichtungen auf. Dabei können die Verdampfungsvorrichtung und die Wärmetauschervorrichtung gegenüber einer gedachten, sich horizontal erstreckenden Ebene geneigt sein. Ein Neigungswinkel kann im Bereich von größer 0° bis 2,5°, insbesondere bei 1,5° liegen.

Weitere Merkmale der Erfindung ergeben sich aus der nachfolgenden Beschreibung von bevorzugten Ausführungsbeispielen der Erfindung in Verbindung mit den Zeichnungen und den Unteransprüchen. Hierbei können die einzelnen Merkmale für sich allein oder in Kombination miteinander verwirklicht sein.

Die vorliegende Erfindung betrifft ferner einen Behälter, insbesondere Wasserbehälter, umfassend einen Wärmetauscher, insbesondere wie oben beschrieben. Vorzugsweise umfasst der Behälter ein Gehäuse und einen Deckel. Bevorzugt ist das Gehäuse zylinderförmig ausgebildet und umfasst einen Boden.

Vorzugsweise weist das Wärmetauscherrohr des Wärmetauschers mehrere Rohrabschnitte auf. Bevorzugt verlaufen von den Rohrabschnitten wenigstens zwei Rohrabschnitte bezüglich einer Mittellängsachse des Behälters parallel oder koaxial zueinander im Behälter bzw. innerhalb des Behälters. Hierdurch ist es möglich ein das Wärmetauscherrohr umgebendes Fluid, wie bspw. Wasser, vom Wärmetauscherrohr zu erwärmen, zu erhitzen und/oder zu verdampfen.

Die parallel oder koaxial zueinander im Behälter verlaufenden Rohrabschnitte können mit 180°-Bögen verbunden sein.

Alternativ weist das Wärmetauscherrohr des Wärmetauschers einen mäanderförmigen Verlauf im Behälter bzw. innerhalb des Behälters auf.

Vorzugsweise umfasst der Behälter oben erwähnten Deckel. Eine Verbindung des Deckels mit dem Gehäuse des Behälters kann mittels Schraubverbindungen oder dergleichen erfolgen. Ferner kann eine Dichtung zwischen dem Deckel und dem Gehäuse angeordnet sein. Bevorzugt weist der Deckel einen Anschluss für den Gasbrenner, einen Anschluss den Lüfter, einen Wasserzulauf und einen Wasserablauf auf.

Besonders bevorzugt ist der Behälter eingerichtet, über den Wasserzulauf in den Behälter eingebrachtes oder gefördertes Wasser, mittels des Wärmetauscherrohrs zu erwärmen, zu erhitzen und/oder zu verdampfen. Durch Vorsehen des Wasserzulaufs lässt sich das Wasser auf einfache Weise in den Behälter fördern.

Weiter ist es besonders bevorzugt, dass der Behälter eingerichtet ist, das erhitze, erwärmte und/oder verdampfte Wasser über den Wasserablauf aus dem Behälter auszubringen, zu leiten oder zu fördern. Somit lässt sich das erhitze, erwärmte und/oder verdampfte Wasser über den Wasserablauf auf einfache Weise aus dem Behälter fördern.

Vorzugsweise hat das Wasser am Wasserzulauf eine Anfangstemperatur, wobei das Wasser am Wasserablauf eine Endtemperatur hat, die gegenüber der Anfangstemperatur erhöht ist.

Bevorzugt kann am Wasserzulauf eine Wasserleitung angeschlossen werden. Hierdurch kann Wasser dem Behälter zugeführt werden. Besonders bevorzugt kann am Wasserablauf eine weitere Wasserleitung angeschlossen werden. Hierdurch kann Wasser vom Behälter abgeführt werden. Weiter bevorzugt ragt der Wasserzulauf und/oder der Wasserablauf teilweise in den Behälter.

Besonders bevorzugt weist der Behälter eine Pumpe auf. Damit lässt sich das zu erwärmende, zu erhitzende und/oder zu verdampfende Wasser auf einfache Weise durch den Behälter fördern.

Die vorliegende Erfindung betrifft überdies ein Wasserbecken, insbesondere Swimmingpool oder Schwimmteich, umfassend einen Behälter, insbesondere wie oben beschrieben. Hierdurch ist es möglich, Wasser eines Wasserbeckens, insbesondere Swimmingpools oder Schwimmteichs, beim Durchströmen durch den Behälter zu erwärmen bzw. aufzuheizen.

Weitere Merkmale der Erfindung ergeben sich aus der nachfolgenden Beschreibung von bevorzugten Ausführungsbeispielen der Erfindung in Verbindung mit den Zeichnungen und den Unteransprüchen. Hierbei können die einzelnen Merkmale für sich allein oder in Kombination miteinander verwirklicht sein.

In den Zeichnungen zeigen:
- Fig. 1:: eine perspektivische Darstellung eines erfindungsgemäßen Wärmetauschers;
- Fig. 2:: eine Seitenansicht des erfindungsgemäßen Wärmetauschers aus Fig. 2;
- Fig. 3:: eine Ansicht eines Details A von Fig. 2;
- Fig. 4:: einen Schnitt A-A von Fig. 1;
- Fig. 5:: eine Unteransicht des erfindungsgemäßen Wärmetauschers von Fig. 1;
- Fig. 6:: eine perspektivische Darstellung einer erfindungsgemäßen Verdampfungsvorrichtung;
- Fig. 7:: eine perspektivische Darstellung einer erfindungsgemäßen Wärmetauschervorrichtung;
- Fig. 8:: eine perspektivische Darstellung einer erfindungsgemäßen Anlage;
- Fig. 9:: eine perspektivische Darstellung eines erfindungsgemäßen Behälters mit einem Wärmetauscherrohr eines Wärmetauschers gemäß den Fig. 1 bis 5;
- Fig. 10:: den Behälter von Fig. 9;
- Fig. 11:: eine Ansicht eines Deckels des Behälters aus Fig. 9 und 10; und
- Fig. 12:: einen Querschnitt durch einen weiteren erfindungsgemäßen Behälter.

Fig. 1 zeigt einen erfindungsgemäßen Wärmetauscher 1 mit einem Wärmetauscherrohr 2. Das Wärmetauscherrohr 2 dient dem Erwärmen, Erhitzen und/oder Verdampfen von einem das Wärmetauscherrohr 2 umgebenden Fluid, wie bspw. eine Flüssigkeit.

Das Wärmetauscherrohr 2 umfasst drei Rohrabschnitte 20, 21, 22. Ein zweiter Rohrabschnitt 21 verbindet einen ersten Rohrabschnitt 20 und einen dritten Rohrabschnitt 22 miteinander. Dabei sind der erste Rohrabschnitt 20 und der dritte Rohrabschnitt 22 parallel zueinander angeordnet.

Ferner ist eine Vielzahl von Rohren 10 gezeigt. Die Rohre 10 durchdringen das Wärmetauscherrohr 2, insbesondere den ersten Rohrabschnitt 20 und den dritten Rohrabschnitt 22, wobei die Rohre 10 voneinander beabstandet sind. Die Rohre 10 sind in dem Wärmetauscherrohr 2 helixförmig angeordnet. Das Wärmetauscherrohr 2 weist entsprechend der Anzahl an Rohren 10 eine doppelte Anzahl an diametral angeordneten Öffnungen auf, wobei jeweils ein Rohr 10 durch zwei dieser Öffnungen geführt ist bzw. sich durch zwei dieser Öffnungen erstreckt. Die Rohre 10 sind beidseitig über ihre Endrohrstutzen 11, 12 im Bereich der Öffnungen mit dem Wärmetauscherrohr 2 verbunden. Die Verbindung ist fluiddicht ausgebildet. Die einzelnen Rohre 10 sind als hohlzylindrische Rohre ausgebildet.

Durch das Vorsehen der Rohre 10, die das Wärmetauscherrohr 2 durchdringen, wird die Mantelfläche des Wärmetauschers erheblich vergrößert.

Ferner weist der Wärmetauscher 1 eine Anschlussplatte 14 auf. Die Anschlussplatte 14 weist zwei Öffnungen 15, 16 zur Aufnahme des ersten Rohrabschnitt 20 und des dritten Rohrabschnitts 22 des Wärmetauscherrohrs 2 auf. Dabei ist das Wärmetauscherrohr 2 derart ausgebildet, dass der erste Rohrabschnitt 20 des Wärmetauscherrohrs 2 durch die erste Öffnung 15 der Anschlussplatte 14 geführt ist und der dritte Rohrabschnitt 22 des Wärmetauscherrohrs 2 durch die zweite Öffnung 16 der Anschlussplatte 14 geführt ist. Die Anschlussplatte 14 ist eingerichtet, den Wärmetauscher 1 in einer Wärmetauschervorrichtung und/oder einer Verdampfungsvorrichtung einzubringen und zu montieren.

Als brennrohrseitiger Rohrabschnitt kann der in der Blattebene oben angeordnete erste Rohrabschnitt 20 verstanden werden. Als lüfterseitiger Rohrabschnitt kann der in der Blattebene darunter angeordnete dritte Rohrabschnitt 22 verstanden werden. Als zweiter Rohrabschnitt 21 kann der den brennrohrseitigen Rohrabschnitt mit dem lüfterseitigen Rohrabschnitt verbindende vertikale Rohrabschnitt verstanden werden.

Der zweite Rohrabschnitt 21 umfasst ein zusätzliches Rohr 10', das wenigstens den brennrohrseitigen Rohrabschnitt 20 und den lüfterseitigen Rohrabschnitt 22 mantelseitig durchdringt und innerhalb des zweiten Rohrabschnitts 21 verläuft. Das Rohr 10', wird wie die Rohre 10, beidseitig über seine Endrohrstutzen mit dem Wärmetauscherrohr 2 verbunden.

Überdies weist der Wärmetauscher 1 einen mit zwei Öffnungen versehenen Flansch 17 auf. Der Flansch 17 ist endseitig der beiden Rohrabschnitte 20, 22 angeordnet. Der Flansch 17 ist eingerichtet, einen Gasbrenner und einen Lüfter am Wärmetauscher 1 anzuschließen. Hierzu sind am Flansch 17 ein Gasbrenneranschluss 18 und ein Lüfteranschluss 19 angeordnet.

Eine Förderrichtung von mittels eines Gasbrenners (nicht gezeigt) erhitzten Luft ist durch den Pfeil P1 verdeutlicht. Eine Förderrichtung von mittels eines Lüfters (nicht gezeigt) angesaugter abgekühlter Luft ist durch den Pfeil P2 verdeutlicht.

Bei dem erfindungsgemäßen Wärmetauscher 1 ist durch die Verwendung der das Wärmetauscherrohr 2 durchdringenden Rohre 10 eine Möglichkeit geschaffen, die Oberfläche des Wärmetauscherrohrs 2 nach außen hin zu vergrößern. Hierdurch kann erreicht werden, dass erwärmte bzw. heiße Luft im Wärmetauscherrohr 2 an die Rohre 10 gelangt und die Luft dabei einen Dralleffekt erfährt.

Der Wärmetausch ist in den vielen Rohren 10 am größten, da dort der Wärmeaustausch am effektivsten ist und eine zusätzliche Zirkulation in die den Wärmetauscher 1 umgebenden Flüssigkeit entsteht. Die Luft im Wärmetauscher kommt dabei mit der Mantelfläche des Wärmetauscherrohrs 2, das durch die Vielzahl von Rohren 10 vergrößert ist, in Kontakt und überträgt die Wärme in die das Wärmetauscherrohr 2 des Wärmetauschers 1 umgebende Flüssigkeit.

Fig. 2 zeigt eine Seitenansicht des Wärmetauschers 1, wobei auch die eigentlich nicht sichtbaren Bereiche der einzelnen Rohre 10 und 20 gezeigt sind. Optional können der erste und dritte Rohrabschnitte 20, 22 noch Verbindungsrohrabschnitte 3, 4 umfassen, um einen Anschluss des ersten und dritten Rohrabschnitts 20, 22 am Flansch 17 zu ermöglichen.

Fig. 3 zeigt ein Detail A von Fig. 2. Wie oben angedeutet, weist das Wärmetauscherrohr 2 entsprechend der Anzahl an Rohren 10 eine doppelte Anzahl an diametral angeordnete Öffnungen 5, 6 auf, wobei jeweils ein Rohr 10 durch zwei dieser Öffnungen 5, 6 geführt ist. Mittellängsachsen 13 der Rohre 10 verlaufen dabei orthogonal zur Mittellängsachse 9 des Wärmetauscherrohrs 2. Ein Durchmesser der Rohre 10 entspricht ca. 1/5 des Durchmessers des Wärmetauscherrohrs 2. Hierdurch ergeben sich verstärkte Dralleffekte der Luft im Wärmetauscherrohr 2 an den Rohren 10.

Ferner kragen Endrohrstutzen 11, 12 eines jeden Rohrs 10 am Wärmetauscherrohr 2 beidseitig geringfügig aus. Hierdurch lässt sich eine Schweißverbindung, eine Walzverbindung oder eine Pressverbindung zwischen den Endrohrstutzen 11, 12 und dem Wärmetauscherrohr 2 auf einfache Weise realisieren.

Fig. 4 zeigt einen Schnitt A-A von Fig. 1. Die Rohre 10 sind in axialer Erstreckungsrichtung des Wärmetauscherrohrs 2 in einem Winkel α von ca. 20° zueinander versetzt angeordnet. Hierdurch sind verstärkte Dralleffekte der Luft im Wärmetauscherrohr 2 an den Rohren 10 erzielbar.

Die Mittellängsachsen 13 der Rohre 10 schneiden Mittellängsachse 9 des Wärmetauscherrohrs 2 im rechten Winkel.

Fig. 5 zeigt eine Unteransicht des erfindungsgemäßen Wärmetauschers 1 von Fig. 1, wobei auch die eigentlich nicht sichtbaren Bereiche der einzelnen Rohre 10 gezeigt sind.

Fig. 6 zeigt eine perspektivische Darstellung einer erfindungsgemäßen Verdampfungsvorrichtung 30. Die Verdampfungsvorrichtung 30 weist ein Gehäuse 31 und einen Kondensator 34 auf. Das Gehäuse 31 umfasst mindestens eine Öffnung 32. Die Öffnung 32 dient dem Einbringen des Wärmetauschers 1 in die Verdampfungsvorrichtung 30 und der Fixierung der Anschlussplatte 14 des Wärmetauschers 1 gemäß den Figuren 1 bis 5 am Gehäuse 31. Im Gehäuse 31 befindet sich ein zu verdampfendes Fluid, insbesondere eine Flüssigkeit.

Der Wärmetauscher 1 kann damit mit seiner integrierten Anschlussplatte 14 in das Gehäuse 31 aufgenommen werden.

Die Verdampfungsvorrichtung 30 ist eingerichtet, Dampf durch mindestens einen verengten Kanal 33 in den Kondensator 34 zu fördern. Dieser umfasst ein Ableitblech, das den Dampf zur Seite hin ableitet und infolge eines Abkühlvorgangs kondensiert. Das hierbei entstandene Kondensat kann auf beiden Seiten des Gehäuses 31 durch jeweils eine Rinne 35 aufgefangen und zu einem Rohrsystem 36 geleitet werden. Dabei kann das Rohrsystem 36 wie eine Art Siphon konstruiert sein. Durch die Ausgestaltung als Siphon wird in der Verdampfungsvorrichtung 30 ein Gegendruck erzeugt, der den Verdampfungseffekt verstärkt.

In der Fig. 7 wird eine perspektivische Darstellung einer erfindungsgemäßen Wärmetauschervorrichtung 40 gezeigt. Die Wärmetauschervorrichtung 40 weist ein Gehäuse 41 auf. Das Gehäuse 41 umfasst mindestens eine Öffnung 42. Die Öffnung 42 dient dem Einbringen des Wärmetauschers 1 in die Wärmetauschervorrichtung 40 und der Fixierung der Anschlussplatte 14 des Wärmetauschers 1 gemäß den Figuren 1 bis 5 am Gehäuse 41. Im Gehäuse 41 befindet sich ein zu erwärmendes bzw. zu erhitzendes Fluid, insbesondere eine Flüssigkeit.

Die Wärmetauschervorrichtung 40 ist als ein geschlossener Behälter konzipiert, in dem der Wärmetauscher 1 montierbar ist. Bei montiertem Wärmetauscher 1 kann die Abfallwärme beispielsweise von der Verdampfungsvorrichtung 30 nochmal durch die Wärmetauschervorrichtung 40 geleitet werden, um so die Flüssigkeit vorzuwärmen, die dann in die Verdampfungsvorrichtung 30 geleitet werden soll.

In der Fig. 8 ist eine perspektivische Darstellung einer erfindungsgemäßen Anlage 50 gezeigt. Wie gezeigt, umfasst die Anlage 50 einen Rahmen bzw. ein Gestell 51 zur Aufnahme einer Verdampfungsvorrichtung 30 nach Fig. 6 sowie einer Wärmetauschervorrichtung 40 nach Fig. 7. Die Verdampfungsvorrichtung 30 umfasst einen Gasbrenner 24 und einen Lüfter 25. Die Wärmetauschervorrichtung 40 weist zwei Anschlussstutzen 43 und 44 auf.

Die Anlage 50 ist so aufgebaut, dass die Verdampfungsvorrichtung 30 und die Wärmetauschervorrichtung 40 im Rahmen/Gestell 51 angeordnet sind. Die Vorrichtungen 30, 40 können in beliebig verschiedenen Varianten gestapelt werden. Dabei können die beiden Vorrichtungen 30, 40 mit Leitungen verbunden werden, um die Flüssigkeit von der Wärmetauschervorrichtung 40 zur Verdampfungsvorrichtung 30 weiterzuleiten.

Sowohl die Verdampfungsvorrichtung 30 als auch die Wärmetauschervorrichtung 40 kann im Rahmen/Gestell 51 in einer Schräge von circa 1,5° montiert werden, damit das Kondenswasser, das in der Wärmetauschervorrichtung 40 entsteht, ablaufen kann.

Der Gasbrenner 24, der Lüfter 25 und die Anschlussstutzen 43, 44 wurden so konstruiert, dass sie jeweils den gleichen Anschluss haben und somit je nach Bedarf in der Anlage 50 an dem Flansch 17 des Wärmetauschers 1 montiert werden können.

Vorliegend wurden der Brenner 24 und der Lüfter 25 an der Verdampfungsvorrichtung 30 montiert. Ferner wurde der Lüfter 25 über den Anschlussstutzen 43 verbunden. Hierdurch wird die Abluftwärme durch die Wärmetauschervorrichtung 40 geführt bzw. gedrückt.

Vorliegend wäre es aber auch möglich, den Lüfter 25 mit dem Anschlussstutzen 43 zu tauschen und die beiden Anschlussstutzen 43, 44 zu verbinden. Dann würde die Abluft auch durch die Wärmetauschervorrichtung 40 gezogen werden.

Vorteilhaft können mehrere Wärmetauschervorrichtungen 40 miteinander gekoppelt werden, um zum Beispiel eine verbesserte Heizleistung zu erzielen.

Fig. 9 zeigt einen Behälter 100, insbesondere Wasserbehälter. Der Behälter 100 umfasst ein Gehäuse 101 mit Deckel 102. Das Gehäuse 101 ist zylinderförmig ausgebildet und umfasst einen Boden. Ferner umfasst der Behälter 100 ein Wärmetauscherrohr 2.

Das Wärmetauscherrohr 2 weist mehrere Rohrabschnitte 20, 21, 22, 26, 27, 28, 29 auf. Die Rohrabschnitte 20, 21, 22, 26, 27, 28, 29 des Wärmetauscherrohrs 2 sind in Förderrichtung bzw. Strömungsrichtung (Pfeile P1 und P2) durchnummeriert.

Von den Rohrabschnitten 20, 21, 22, 26, 27, 28, 29 sind vier Rohrabschnitte 20, 22, 27, 29 bezüglich einer Mittellängsachse des Behälters 100 parallel bzw. koaxial zueinander innerhalb des Behälters angeordnet. Die beiden Rohrabschnitte 20, 22 sind mit einem Rohrabschnitt 21, der als 180°-Bogen ausgebildet ist, verbunden. Die beiden Rohrabschnitte 22, 27 sind mit einem Rohrabschnitt 26, der als 180°-Bogen ausgebildet ist, verbunden. Die beiden Rohrabschnitte 27, 29 sind mit einem Rohrabschnitt 28, der als 180°-Bogen ausgebildet ist, verbunden.

In der Fig. 9 wurde der Übersicht halber auf eine Darstellung eines Wasserzulaufs und eines Wasserablaufs verzichtet. In der Fig. 10, die auf der Fig. 9 basiert, ist der Wasserzulauf 111 und der Wasserablauf 112 gezeigt.

Der Behälter 100 umfasst neben dem zylinderförmig ausgebildeten Gehäuse 101 einen Deckel 102, wie er in der Fig. 11 gezeigt ist. Zum Verbinden des Deckels 102 mit dem Gehäuse 101 des Behälters 100 sind eine Dichtung 103 und Schraubverbindungen 104 oder dergleichen vorgesehen. Der Deckel 102 weist einen Anschluss für den Gasbrenner 24 und einen Anschluss für den Lüfter 25 auf. Ferner weist der Deckel 102 einen Wasserzulauf 111 und einen Wasserablauf 112 auf. Ein Schlauch 105 kann am Wasserzulauf 111 angeordnet sein. Ein Schlauch 106 kann am Wasserablauf 112 angeordnet sein.

Der in der Fig. 11 gezeigte Verlauf des Wärmetauscherrohrs 2 ist eigentlich nicht sichtbar, er wurde aber zum besseren Verständnis mit abgebildet.

Der Behälter 100 ist eingerichtet, Wasser, das über den Wasserzulauf 111 in den Behälter 100 eingebracht oder gefördert ist, vom Wärmetauscherrohr 2 bzw. mittels des Wärmetauscherrohrs 2 zu erwärmen oder zu erhitzen. Dabei wird das Wasser, das am Wasserzulauf 111 eine Anfangstemperatur hat, über den Wasserzulauf 111 in Strömungsrichtung gemäß dem Pfeil P3 in den Behälter 100 gefördert, um im Behälter 100 erwärmt oder erhitzt zu werden.

Weiter ist der Behälter 100 eingerichtet, das erhitze oder erwärmte Wasser über den Wasserablauf 112 aus dem Behälter 100 auszubringen oder zu fördern. Das erwärmte oder erhitze Wasser wird dabei über den Wasserablauf 112 in Strömungsrichtung gemäß dem Pfeil P4 aus dem Behälter 100 gefördert. Dabei hat das Wasser am Wasserablauf eine Endtemperatur, die gegenüber der Anfangstemperatur erhöht ist.

Zum Fördern des Wassers in den Behälter 10 hinein und aus dem Behälter 100 heraus kann eine Pumpe (nicht gezeigt) verwendet werden. Die Pfeile P1 und P4 sowie die Pfeile P2 und P3 sind gegenläufig, sodass deren Förderrichtung bzw. Strömungsrichtung gegenläufig sind.

Beim Durchströmen des Wassers durch den Behälter 100 wird das Wasser stetig von der Abwärme bzw. der Hitze des Wärmetauscherrohrs 2 erwärmt oder erhitzt. Auf diese Weise ist es möglich, das Wasser, bspw. eines Wasserbeckens, insbesondere Swimmingpools oder Schwimmteichs, zu erwärmen bzw. aufzuheizen.

Bei einer Weiterbildung des Behälters 100 sind im Inneren des Behälters 100 Strömungsleitbleche angeordnet, welche das in den Wasserzulauf 111 einströmende Wasser derartig leiten, dass das Wasser beim Durchströmen des Behälters gezwungen wird, in unmittelbarer Nähe des Wärmetauscherrohrs 20 so zu strömen, dass es zunächst entlang des Rohrabschnittes 29, dann entlang des Rohrabschnittes 28, dann entlang des Rohrabschnittes 27, dann entlang des Rohrabschnittes 26, dann entlang des Rohrabschnittes 22, dann entlang des Rohrabschnittes 21 strömt und schließlich über den Wasserablauf 112 aus dem Behälter tritt und anschließend weiterverwendet werden kann. Dadurch ist eine äußerst effiziente Erwärmung des Wassers möglich.

Bei einer Weiterentwicklung des erfindungsgemäßen Behälters besteht dieser aus einem das Wärmetauscherrohr 20 aufnehmenden Rohr, durch welches das zu erwärmende Wasser strömt und dabei das Wärmetauscherrohr 20 umfließt. Dabei umströmt das zu erwärmende Wasser die gesamte Oberfläche des Wärmetauscherrohrs, wobei das Wasser auch durch die das Wärmetauscherrohr 20 durchdringenden Rohre 10 fließt. Eine schematische Darstellung einer derartigen Vorrichtung ist in Figur 12 dargestellt. Dabei ist der Behälter bzw. das, das Wärmetauscherrohr 20 aufnehmende Rohr mit der Bezugsziffer 100' gekennzeichnet. Das Wasser, welches im Rohr 100' fließt, ist mit der Bezugsziffer 115 gekennzeichnet.

### Bezugszeichenliste

- 1: Wärmetauscher
- 2: Wärmetauscherrohr
- 3: Verbindungsabschnitt
- 4: Verbindungsabschnitt
- 5: Öffnung
- 6: Öffnung
- 9: Mittellängsachse
- 10: Rohr
- 10': Rohr
- 11: Rohrstutzen (erstes Ende)
- 12: Rohrstutzen (zweites Ende)
- 13: Mittellängsachse
- 14: Anschlussplatte
- 15: Öffnung
- 16: Öffnung
- 17: Flansch (Befestigungsplatte/Befestigungsflansch)
- 18: Anschluss für Gasbrenner
- 19: Anschluss für Lüfter
- 20: Rohrabschnitt
- 21: Rohrabschnitt
- 22: Rohrabschnitt

- 24: Gasbrenner
- 25: Lüfter
- 26: Rohrabschnitt
- 27: Rohrabschnitt
- 28: Rohrabschnitt
- 29: Rohrabschnitt
- 30: Verdampfungsvorrichtung
- 31: Verdampfungsvorrichtungsgehäuse
- 32: Öffnung
- 33: Kanal
- 34: Kondensator
- 35: Rinne
- 36: Rohr, Rohrsystem

- 40: Wärmetauschervorrichtung
- 41: Wärmetauschervorrichtungsgehäuse
- 42: Öffnung
- 43: Anschlussstutzen
- 44: Anschlussstutzen

- 50: Anlage
- 51: Rahmen/Gestell

- 100: Behälter (Wasserbehälter)
- 100': Behälter (Wasserbehälter)
- 101: Gehäuse
- 102: Deckel
- 103: Dichtung
- 104: Schraube (Schraubverbindung)
- 105: Wasserleitung
- 106: Wasserleitung
- 111: Zulauf
- 112: Ablauf
- 115: Wasser

- α: Winkel

- P1: Pfeil
- P2: Pfeil
- P3: Pfeil
- P4: Pfeil

## Patentansprüche

1. Wärmetauscher (1), insbesondere zum Erwärmen, Erhitzen und/oder Verdampfen eines Fluids, umfassend ein Wärmetauscherrohr (2) und eine Vielzahl von das Wärmetauscherrohr (2) durchdringenden und voneinander beabstandeten Rohren (10), wobei das Wärmetauscherrohr (2) entsprechend der Anzahl an Rohren (10) eine doppelte Anzahl an Öffnungen (5, 6) aufweist, wobei jeweils ein Rohr (10) durch zwei dieser Öffnungen (5, 6) geführt ist, und wobei die Rohre (10) beidseitig über ihre Endrohrstutzen (11, 12) mit dem Wärmetauscherrohr (2) verbunden sind, **dadurch gekennzeichnet, dass** die Rohre (10) im Wärmetauscherrohr (2) helixförmig angeordnet sind.

2. Wärmetauscher (1) nach Anspruch 1, **dadurch gekennzeichnet, dass** die Öffnungen (5, 6) diametral angeordnet sind und/oder Mittellängsachsen (13) der Rohre (10) orthogonal zur Mittellängsachse (9) des Wärmetauscherrohrs (2) verlaufen.

3. Wärmetauscher (1) nach einem der vorherstehenden Ansprüche, **dadurch gekennzeichnet, dass** in axialer Erstreckungsrichtung des Wärmetauscherrohrs (2) die Rohre (10) in einem Winkel (α) im Bereich von 15° bis 25°, insbesondere bei 20°, zueinander versetzt angeordnet sind, wobei ein Durchmesser der Rohre (10) vorzugsweise im Bereich von 1/6 bis 1/2, insbesondere bei 1/4, des Durchmessers des Wärmetauscherrohrs (2) liegt, wobei die Endrohrstutzen (11, 12) vorzugsweise endseitig am Wärmetauscherrohr (2) auskragen, wobei eine Verbindung zwischen den Endrohrstutzen (11, 12) und dem Wärmetauscherrohr (2) vorzugsweise eine Schweißverbindung, eine Walzverbindung, eine Lötverbindung, eine Klebeverbindung oder eine Pressverbindung ist.

4. Wärmetauscher (1) nach einem der vorherstehenden Ansprüche, **dadurch gekennzeichnet, dass** das Wärmetauscherrohr (2) drei Rohrabschnitte (20, 21, 22) umfasst, wobei ein zweiter Rohrabschnitt (21) einen ersten Rohrabschnitt (20) und einen dritten Rohrabschnitt (22) miteinander verbindet und wobei der erste Rohrabschnitt (20) und der dritte Rohrabschnitt (22) parallel zueinander angeordnet sind.

5. Wärmetauscher (1) nach einem der vorherstehenden Ansprüche, **dadurch gekennzeichnet, dass** der Wärmetauscher (1) eine Anschlussplatte (14) zur Verbindung an eine Verdampfungsvorrichtung (30) und/oder einer Wärmetauschervorrichtung (40) umfasst, wobei die Anschlussplatte (14) zwei Öffnungen (15, 16) zur Aufnahme des ersten Rohrabschnitts (20) und des dritten Rohrabschnitts (22) des Wärmetauscherrohrs (2) aufweist.

6. Wärmetauscher (1) nach einem der vorherstehenden Ansprüche, **dadurch gekennzeichnet, dass** der Wärmetauscher (1) einen zwei Öffnungen aufweisenden Flansch (17) zur Verbindung mit einem Gasbrenner (24) und einem Lüfter (25) umfasst, wobei der Flansch (17) endseitig der Rohrabschnitte (3, 4) des Wärmetauscherrohrs (2) angeordnet ist.

7. Verdampfungsvorrichtung (30) mit einem Gehäuse (31), einem Kondensator (34) und mindestens einem Wärmetauscher (1) nach einem der vorherstehenden Ansprüche.

8. Verdampfungsvorrichtung (30) nach Anspruch 7, **dadurch gekennzeichnet, dass** das Gehäuse (31) mindestens eine Öffnung (32) zum Einbringen des Wärmetauschers (1) in die Verdampfungsvorrichtung (30) und/oder zur Aufnahme der Anschlussplatte (14) des Wärmetauschers (1) umfasst.

9. Wärmetauschervorrichtung (40) mit einem Gehäuse (41) und mindestens einem Wärmetauscher (1) nach einem der Ansprüche 1 bis 6.

10. Wärmetauschervorrichtung (40) nach Anspruch 9, **dadurch gekennzeichnet, dass** das Gehäuse (41) mindestens eine Öffnung (42) zum Einbringen des Wärmetauschers (1) in die Wärmetauschervorrichtung (40) und/oder zur Aufnahme der Anschlussplatte (14) des Wärmetauschers (1) umfasst.

11. Anlage (50) umfassend mindestens eine Verdampfungsvorrichtung (30) nach einem der Ansprüche 7 bis 8 und/oder mindestens eine Wärmetauschervorrichtung (40) nach einem der Ansprüche 9 bis 10.

12. Behälter (100), insbesondere Wasserbehälter, umfassend einen Wärmetauscher (1) nach einem der Ansprüche 1 bis 6.

13. Behälter (100) nach Anspruch 12, wobei das Wärmetauscherrohr (2) des Wärmetauschers (1) mehrere Rohrabschnitte (20, 21, 22, 26, 27, 28, 29) aufweist, von denen wenigstens zwei Rohrabschnitte (21, 23, 27, 29) bezüglich einer Mittellängsachse des Behälters (100) parallel oder koaxial zueinander im Behälter (100) verlaufen oder wobei das Wärmetauscherrohr (2) des Wärmetauschers (1) einen mäanderförmigen Verlauf im Behälter (100) aufweist.

14. Behälter (100) nach einem der Ansprüche 12 bis 13, wobei der Behälter (100) einen Deckel (102) umfasst, und wobei der Deckel (102) einen Anschluss für den Gasbrenner (24), einen Anschluss den Lüfter (25), einen Wasserzulauf (111) und einen Wasserablauf (112) aufweist, wobei der Behälter (100) vorzugsweise eingerichtet ist, über den Wasserzulauf (111) in den Behälter (100) eingebrachtes oder gefördertes Wasser, mittels des Wärmetauscherrohrs (2) zu erwärmen, zu erhitzen und/oder zu verdampfen, wobei der Behälter (100) vorzugsweise eingerichtet ist, das erhitzte, erwärmte und/oder verdampfte Wasser über den Wasserablauf (112) aus dem Behälter (100) auszubringen oder zu fördern.

15. Wasserbecken, insbesondere Swimmingpool oder Schwimmteich, umfassend einen Behälter (100) nach einem der Ansprüche 12 bis 14.

## Claims

1. A heat exchanger (1), in particular for heating up, heating and/or evaporating a fluid, said heat exchanger (1) comprising a heat exchanger tube (2) and a plurality of tubes (10) penetrating the heat exchanger tube (2) and being spaced apart from each other, wherein the heat exchanger tube (2) has double the number of openings (5, 6) based on the number of tubes (10), wherein each tube (10) is guided through two of these openings (5, 6), and wherein the tubes (10) are connected to the heat exchanger tube (2) on both sides via their end tube sockets (11, 12), **characterized in that** the tubes (10) are disposed helically in the heat exchanger tube (2).

2. The heat exchanger (1) according to claim 1, **characterized in that** the openings (5, 6) are disposed diametrically and/or central longitudinal axes (13) of the tubes (10) run orthogonally to the central longitudinal axis (9) of the heat exchanger tube (2).

3. The heat exchanger (1) according to any one of the preceding claims, **characterized in that**, in an axial direction of the heat exchanger tube (2), the tubes (10) are offset relative to each other at an angle (α) in the range of 15° to 25°, in particular at 20°, a diameter of the tubes (10) being preferably in the range of 1/6 to 1/2, in particular at 1/4, of the diameter of the heat exchanger tube (2), the end tube sockets (11, 12) projecting preferably at their ends on the heat exchanger tube (2), a connection between the end tube sockets (11, 12) and the heat exchanger tube (2) being preferably a welded connection, a rolled connection, a soldered connection, an adhesive connection or a pressed connection.

4. The heat exchanger (1) according to any one of the preceding claims, **characterized in that** the heat exchanger tube (2) comprises three tube sections (20, 21, 22), wherein a second tube section (21) connects a first tube section (20) and a third tube section (22) to each other and wherein the first tube section (20) and the third tube section (22) are disposed parallel to each other.

5. The heat exchanger (1) according to any one of the preceding claims, **characterized in that** the heat exchanger (1) comprises an attachment plate (14) for the connection to an evaporation device (30) and/or a heat exchanger device (40), wherein the attachment plate (14) has two openings (15, 16) for accommodating the first tube section (20) and the third tube section (22) of the heat exchanger tube (2).

6. The heat exchanger (1) according to any one of the preceding claims, **characterized in that** the heat exchanger (1) comprises a flange (17), which has two openings, for the connection to a gas burner (24) and a fan (25), wherein the flange (17) is disposed at the end of the tube sections (3, 4) of the heat exchanger tube (2).

7. An evaporation device (30) comprising a housing (31), a condenser (34) and at least one heat exchanger (1) according to any one of the preceding claims.

8. The evaporation device (30) according to claim 7, **characterized in that** the housing (31) comprises at least one opening (32) for inserting the heat exchanger (1) into the evaporation device (30) and/or for accommodating the attachment plate (14) of the heat exchanger (1).

9. A heat exchanger device (40) comprising a housing (41) and at least one heat exchanger (1) according to any one of claims 1 to 6.

10. The heat exchanger device (40) according to claim 9, **characterized in that** the housing (41) comprises at least one opening (42) for inserting the heat exchanger (1) into the heat exchanger device (40) and/or for accommodating the attachment plate (14) of the heat exchanger (1).

11. An installation (50) comprising at least one evaporation device (30) according to any one of claims 7 to 8 and/or at least one heat exchanger device (40) according to any one of claims 9 to 10.

12. A container (100), in particular a water container, comprising a heat exchanger (1) according to any one of claims 1 to 6.

13. The container (100) according to claim 12, wherein the heat exchanger tube (2) of the heat exchanger (1) has several tube sections (20, 21, 22, 26, 27, 28, 29) of which at least two tube sections (21, 23, 27, 29) run parallel or coaxially to each other in the container (100) with respect to a central longitudinal axis of the container (100) or wherein the heat exchanger tube (2) of the heat exchanger (1) runs in a meandering manner in the container (100).

14. The container (100) according to any one of claims 12 to 13, wherein the container (100) comprises a cover (102), and wherein the cover (102) has an attachment for the gas burner (24), an attachment for the fan (25), a water inlet (111) and a water outlet (112), wherein the container (100) is preferably configured to heat up, heat and/or evaporate water introduced or conveyed into the container (100) via the water inlet (111) by means of the heat exchanger tube (2), wherein the container (100) is preferably configured to discharge or convey the heated, heated up and/or evaporated water out of the container (100) via the water outlet (112).

15. A water basin, in particular a swimming pool or a swimming pond, comprising a container (100) according to any one of claims 12 to 14.

## Revendications

1. Échangeur de chaleur (1), notamment pour chauffer, échauffer et/ou évaporer un fluide, ledit échangeur de chaleur (1) comprenant un tube (2) d'échangeur de chaleur et une pluralité de tubes (10) pénétrant le tube (2) d'échangeur de chaleur et étant espacés les uns des autres, le tube (2) d'échangeur de chaleur ayant le double du nombre d'ouvertures (5, 6) sur la base du nombre de tubes (10), chaque tube (10) étant guidé à travers deux de ces ouvertures (5, 6), et les tubes (10) étant reliés au tube (2) d'échangeur de chaleur des deux côtés via leurs tubulures d'extrémité (11, 12), **caractérisé en ce que** les tubes (10) sont disposés hélicoïdalement dans le tube (2) d'échangeur de chaleur.

2. Échangeur de chaleur (1) selon la revendication 1, **caractérisé en ce que** les ouvertures (5, 6) sont disposées diamétralement et/ou les axes longitudinaux centrales (13) des tubes (10) s'étendent orthogonalement par rapport à l'axe longitudinale centrale (9) du tube (2) d'échangeur de chaleur.

3. Échangeur de chaleur (1) selon l'une quelconque des revendications précédentes, **caractérisé en ce que** les tubes (10) sont disposés de manière décalée les uns par rapport aux autres selon un angle (α) dans une plage de 15° à 25°, notamment à 20°, dans une direction axiale du tube (2) d'échangeur de chaleur, un diamètre des tubes (10) étant, de préférence, dans une plage de 1/6 à 1/2, notamment à 1/4, du diamètre du tube (2) d'échangeur de chaleur, les tubulures d'extrémité (11, 12) étant en saillie, de préférence, d'extrémité sur le tube (2) d'échangeur de chaleur, une jonction entre les tubulures d'extrémité (11, 12) et le tube (2) d'échangeur de chaleur est, de préférence, un joint soudé, une jonction laminée, une jonction par brasage, un joint adhésif ou un joint serti.

4. Échangeur de chaleur (1) selon l'une quelconque des revendications précédentes, **caractérisé en ce que** le tube (2) d'échangeur de chaleur comprend trois parties de tube (20, 21, 22), une deuxième partie de tube (21) reliant une première partie de tube (20) et une troisième partie de tube (22) l'une à l'autre et la première partie de tube (20) et la troisième partie de tube (22) étant disposées parallèlement l'une par rapport à l'autre.

5. Échangeur de chaleur (1) selon l'une quelconque des revendications précédentes, **caractérisé en ce que** l'échangeur de chaleur (1) comprend une plaque de raccordement (14) pour la liaison à un dispositif d'évaporation (30) et/ou un dispositif (40) d'échangeur de chaleur, la plaque de raccordement (14) ayant deux ouvertures (15, 16) pour recevoir la première partie de tube (20) et la troisième partie de tube (22) du tube (2) d'échangeur de chaleur.

6. Échangeur de chaleur (1) selon l'une quelconque des revendications précédentes, **caractérisé en ce que** l'échangeur de chaleur (1) comprend une bride (17), qui a deux ouvertures, pour la liaison à un brûleur à gaz (24) et un ventilateur (25), la bride (17) étant disposée d'extrémité des parties de tube (3, 4) du tube (2) d'échangeur de chaleur.

7. Dispositif d'évaporation (30) ayant un boîtier (31), un condenseur (34) et au moins un échangeur de chaleur (1) selon l'une quelconque des revendications précédentes.

8. Dispositif d'évaporation (30) selon la revendication 7, **caractérisé en ce que** le boîtier (31) comprend au moins une ouverture (32) pour insérer l'échangeur de chaleur (1) dans le dispositif d'évaporation (30) et/ou pour loger la plaque de raccordement (14) de l'échangeur de chaleur (1).

9. Dispositif (40) d'échangeur de chaleur ayant un boîtier (41) et au moins un échangeur de chaleur (1) selon l'une quelconque des revendications 1 à 6.

10. Dispositif (40) d'échangeur de chaleur selon la revendication 9, **caractérisé en ce que** le boîtier (41) comprend au moins une ouverture (42) pour insérer l'échangeur de chaleur (1) dans le dispositif (40) d'échangeur de chaleur et/ou pour loger la plaque de raccordement (14) de l'échangeur de chaleur (1).

11. Installation (50) comprenant au moins un dispositif d'évaporation (30) selon l'une quelconque des revendications 7 à 8 et/ou au moins un dispositif (40) d'échangeur de chaleur selon l'une quelconque des revendications 9 à 10.

12. Récipient (100), notamment un récipient d'eau, comprenant un échangeur de chaleur (1) selon l'une quelconque des revendications 1 à 6.

13. Récipient (100) selon la revendication 12, dans lequel le tube (2) d'échangeur de chaleur de l'échangeur de chaleur (1) a plusieurs parties de tube (20, 21, 22, 26, 27, 28, 29) dont au moins deux parties de tube (21, 23, 27, 29) s'étendent parallèlement ou coaxialement les unes par rapport aux autres dans le récipient (100) par rapport à un axe longitudinale centrale du récipient (100) ou dans lequel le tube (2) d'échangeur de chaleur de l'échangeur de chaleur (1) s'étend en forme de méandre dans le récipient (100).

14. Récipient (100) selon l'une quelconque des revendications 12 à 13, dans lequel le récipient (100) comprend un couvercle (102), et dans lequel le couvercle (102) a un raccordement pour le brûleur à gaz (24), un raccordement pour le ventilateur (25), une entrée d'eau (111) et une sortie d'eau (112), dans lequel le récipient (100) est, de préférence, configuré pour chauffer, pour échauffer et/ou pour évaporer de l'eau introduite ou transportée dans le récipient (100) via l'entrée d'eau (111) au moyen du tube (2) d'échangeur de chaleur, dans lequel le récipient (100) est, de préférence, configuré pour évacuer ou transporter l'eau échauffée, chauffée et/ou évaporée hors du récipient (100) via la sortie d'eau (112).

15. Bassin, notamment une piscine ou un étang de baignade, comprenant un récipient (100) selon l'une quelconque des revendications 12 à 14.
